# EUROPÄISCHE PATENTSCHRIFT

(11) **EP 0 268 748 B1**
(45) Veröffentlichungstag und Bekanntmachung des Hinweises auf die Patenterteilung: **15.05.1991**
(21) Anmeldenummer: 87111676.0
(22) Anmeldetag: 12.08.1987
(51) Int. Cl.: E05D 15/10, E05D 15/58

(54) **Ausstellvorrichtung für den Flügel eines Fensters, einer Tür od. dgl.**
Opening device for a wing of a window, door or the like
Dispositif d'ouverture d'un panneau de fenêtre, porte ou similaire

(30) Priorität: 10.11.1986 DE 3638356; 22.12.1986 DE 3643964
(43) Veröffentlichungstag der Anmeldung: 01.06.1988
(73) Patentinhaber: SIEGENIA-FRANK KG, 57074 Siegen (DE)
(72) Erfinder: Fischbach, Karl Heinz, D-5905 Freudenberg (DE)

(56) Entgegenhaltungen:
- EP-A- 0 027 281
- CH-A- 626 941
- DE-A- 3 234 677
- DE-B- 1 248 488
- DE-B- 1 255 516
- FR-A- 2 369 405

## Beschreibung

Die Erfindung betrifft eine Ausstellvorrichtung für einen zumindest parallelabstellbaren und in dieser Lage horizontal verschiebbaren Flügel eines Fensters, einer Tür o. dgl. mit unteren und oberen Ausstellarmen, bei welcher zumindest der oder die unteren Ausstellarme einerseits am unteren Flügelquerholm und andererseits an einem bzw. je einem Laufwagen jeweils drehbar gelagert sind, mit einer auslösbaren Sperrvorrichtung wenigstens für den oder die in Parallelabstellage befindlichen unteren Ausstellarme, die aus einem im Bereich des oder der Laufwagen einerseits am Ausstellarm angreifenden Stützhebel besteht, welcher andererseits über einen Steueransatz mit einem am feststehenden Rahmen sitzenden Widerlager durch die Schiebe-Schließendbewegung des Flügels in und außer Wirkverbindung bringbar ist, wobei der Stützhebel ein am Laufwagen ausschließlich verschwenkbar gelagerter, zweiarmiger Hebel ist, der am Ende des dem feststehenden Rahmen zugewendeten Hebelarms den Steueransatz trägt.

Beschläge gattungsähnlicher Art sind bereits in der US-A-2 741 807 und auch in der FR-A-1 551 381 offenbart. Ihr Vorteil liegt darin, daß sie bei baulich einfacher Auslegung robust im Gebrauch sind und daher auch dort eingesetzt werden können, wo schwergewichtige Flügel relativ zum feststehenden Rahmen in eine Parallelabstellage gebracht und dann horizontal verschoben werden sollen.

Die Bauprinzipien dieser bekannten Beschlagausführungen sind von solcher Art, daß der die auslösbare Sperrvorrichtung bildende Stützhebel jeweils über die Gesamtlänge des horizontalen Verschiebeweges für den Flügel hinweg mit einem rahmenseitigen bzw. ortsfesten Widerlager zusammenwirkten muß, wenn die Parallelabstellage der Ausstellarme in jeder möglichen Schiebestellung fixiert sein soll.

Während beim Beschlag nach der US-A-2 741 807 dabei der Stützhebel bedingt durch seine am Flügel vorgesehene Schwenklagerung, von in die Bewegungsbahn des Steueransatzes hineinragenden Gegenständen in unerwünschter Weise auch ausgelöst werden kann, wenn er seine Schiebe-Schließendstellung noch nicht erreicht hat, ist diese Unzulänglichkeit bei dem Beschlag nach der FR-A 1 551 381 vermieden. Dort ist nämlich der Stützhebel am Laufwagen gelagert und sein Steueransatz steht ständig mit der Laufschiene für die Laufwagen in Führungseingriff, bis der Flügel die Schiebe-Schließendstellung erreicht. Erst hier wird der Steueransatz und damit der Stützhebel für die Ausstellarme frei, so daß nachfolgend der Flügel mittels der Ausstellarme in seine Schließlage am feststehenden Rahmen bewegt werden kann.

Auch beim Beschlag nach DE-A-32 34 677 ist es möglich, daß die die Parallelabstellage der Ausstellarme fixierende Sperrvorrichtung durch in die Bewegungsbahn eines an einem Steuerarm sitzenden Riegelgliedes gelangende Gegenstände unerwünscht aus der Sperrlage gedrückt wird.

Gegenüber dem Beschlag nach der US-PS 2 741 807 ist bei einem gattungsgemäßen Beschlag nach DE-GM 84 35 367 oder auch nach DE-B-12 48 488 und DE-B-12 55 516 ein als zweiarmiger Hebel ausgebildeter Stützhebel am Laufwagen verschwenkbar gelagert. Dabei ist der Stützhebel so vorgesehen, daß der am einen Hebelarm desselben vorgesehene Steueransatz ständig dem Laufwagen in Schiebe-Schließrichtung des Flügels voreilt, während der dem Ausstellarm zugewendete Hebelarm in einer zur Schiebe-Schließrichtung des Flügels mehr oder weniger stumpfwinkligen Lage relativ zum Laufwagen orientiert ist und das mit dem Steueransatz des Stützhebels in Wirkverbindung tretende Widerlager lediglich im Bereich der Schiebe-Schließendbewegung des Flügels am feststehenden Rahmen sitzt.

Wie bei den Beschlägen nach US-A-2 741 807 und DE-A-32 34 677 kann jedoch auch hier der die Parallelabstellage der Ausstellarme fixierende Stützhebel durch in die Bewegungsbahn seines Steueransatzes gelangende Gegenstände schon vor Erreichen des ortsfesten Widerlagers unerwünscht aus seiner Sperrlage gedrückt werden, weil nämlich der Steueransatz in Schiebe-Schließrichtung des Flügels gesehen ständig vor dem Laufwagen freiliegt.

Die Erfindung hat zur Aufgabe, eine Ausstellvorrichtung der anfangs erläuterten Art anzugeben, bei der die Ausstellarme durch die auslösbare Sperrvorrichtung derart sicher in ihrer Parallelabstellage fixiert sind, daß ein unbeabsichtigtes und unerwünschtes Auslösen der Sperrvorrichtung bis zum Erreichen der Schiebe-Schließendbewegung des Flügels auch durch in die Bewegungsbahn des Stützhebels gelangte oder gebrachte Gegenstände wirksam unterbunden wird.

Dieses Ziel wird erfindungsgemäß dadurch erreicht, daß nach den Kennzeichnungsmerkmalen des Anspruchs 1 der dem Ausstellarm zugewendete Hebelarm an einer Verbindungslasche ausschließlich schwenkbar angelenkt ist, die ebenfalls ausschließlich schwenkbar am Ausstellarm angreift, daß die Verbindungslasche und der an ihr angreifende Hebelarm des Stützhebels miteinander einen Kniehebel bilden, welcher über den Steueransatz des Stützhebels und das rahmenseitige Widerlager durch die Schiebe-Schließendbewegung des Flügels zwangsläufig zumindest aus einer die Parallelabstellage des bzw. der Ausstellarme sperrenden Strecklage zwischen dem Laufwagen und dem Ausstellarm in eine sie freigebende Knicklage hierzu umstellbar ist, und daß der den Steueransatz tragende Hebelarm des zweiarmigen Hebels in der Strecklage des Kniehebels relativ zur Schiebe-Schließrichtung des Flügels der Lagerungsstelle des Stützhebels am Laufwagen nachlaufend vorgesehen ist.

Der Vorteil dieser Ausgestaltung liegt darin, daß die Sperrvorrichtung nur Schwenkgelenke aufweist, die in Richtung der Schiebe-Schließendbewegung des Flügels gestaffelt hintereinander liegen und daher durch vorhandene Hindernisse nur im Sperrsinne beeinflußbar sind.

Als besonders zweckmäßig und funktionssicher hat sich eine Ausbildung der Ausstellvorrichtung erwiesen, bei welcher nach Anspruch 2 der zweiarmige Hebel ein Winkelhebel ist, bei dem die beiden Hebelarme unter einem spitzen Winkel zueinander verlaufen, wobei auch der dem Ausstellarm zugewendete Hebelarm in der Strecklage des Kniehebels relativ zur Schiebe-Schließrichtung des Flügels der Lagerungsstelle des Stützhebels am Laufwagen nachlaufend vorgesehen ist.

Durch diese Ausgestaltung wird sichergestellt, daß entweder der die Schwenklagerung des Stützhebels aufweisende Laufwagen selbst in die Bewegungsbahn des Stützhebels gelangte Gegenstände durch seine Bewegungsenergie wegräumt oder aber der die Parallelabstellage der Ausstellarme sperrende Kniehebel in Richtung der Beibehaltung seiner Strecklage beansprucht wird.

Besonders vorteilhaft kann es in diesem Zusammenhang sein, wenn erfindungsgemäß nach Anspruch 3 die die Parallelabstellage der Ausstellarme sperrende Strecklage des Kniehebels einer durch Anschlagbegrenzung bestimmten geringfügigen Knicklage entspricht, die entgegengesetzt zu der die Parallelabstellage der Ausstellarme freigebenden Knicklage gerichtet ist.

Gemäß der Erfindung schlägt Anspruch 4 weiterhin vor, daß der Steueransatz am Stützhebel aus einer Leitrolle besteht, während das rahmenseitige Widerlager von einer ausschließlich im Bereich der Schiebe-Schließendbewegung des Flügels zugeordneten, ortsfesten leitkurve gebildet ist.

Nach Anspruch 5 wird in Vorschlag gebracht, daß das Kniegelenk des Kniehebels in dessen die Parallelabstellage der Ausstellarme freigebender Knicklage in eine Rastklaue am rahmenseitigen Widerlager einrückbar ist und dadurch sicherstellen kann, daß zu Beginn der Öffnungsbewegung des Flügels den Ausstellarmen der Ausstellvorrichtung ein vom feststehenden Rahmen weg in Richtung der Parallelabstellage gerichteter Bewegungsimpuls erteilt wird.

Ebenso wichtig ist im Rahmen der Erfindung aber auch, daß der Rastklaue nach Anspruch 6 am Widerlager ein entgegen der Richtung der Schiebe-Schließendbewegung abgefederter Anlaufpuffer für den Laufwagen zugeordnet ist, wobeinach Anspruch 7 der Laufwagen mit dem Anlaufpuffer ausschließlich bei die Parallelabstellage der Ausstellarme freigebender Knicklage des Kniehebels Stützkontakt erreichen kann. Beim Auftreffen des Laufwagens auf den abgefederten Anlaufpuffer wird dessen Bewegungsenergie elastisch abgefangen, während die in Schließrichtung wirkende Bewegungsenergie des Flügels die Ausstellarme aus ihrer freigegebenen Parallelabstellage in Richtung gegen den feststehenden Rahmen hin bewegt, wodurch der Kniehebel immer mehr geknickt wird und letztendlich sein Kniegelenk in die Rastklaue am rahmenseitigen Widerlager einrückt.

Eine vorteilhafte Wirkung der erfindungsgemäßen Ausstellvorrichtung wird schließlich auch noch dadurch erreicht, daß gemäß Anspruch 8 bei der Schließlage des Flügels am feststehenden Rahmen entsprechender Knicklage des Kniehebels der Steueransatz des Stützhebels von der Anlenkachse der Verbindungslasche am Ausstellarm stützend hintergriffen ist. Durch die Ausbildung des Stützhebels als Winkelhebel wird auf diese Art und Weise das Kniegelenk des Kniehebels mit der Rastklaue am Widerlager in Wirkeingriff gedrückt, solange der Flügel am feststehenden Rahmen seine Schließlage einnimmt.

Das Ziel der Erfindung wird nach Anspruch 9 aber auch dadurch erreicht, daß

der dem Ausstellarm zugewendete Hebelarm an einer Verbindungslasche ausschließlich schwenkbar angelenkt ist, die ebenfalls ausschließlich schwenkbar am Ausstellarm angreift,

daß die Verbindungslasche und der an ihr angreifende Hebelarm des Stützhebels miteinander einen Kniehebel bilden, welcher über den Steueransatz des Stützhebels und das rahmenseitige Widerlager durch die Schiebe-Schließendbewegung des Flügels zwangsläufig zumindest aus einer die Parallelabstellage des bzw. der Ausstellarme sperrenden Strecklage zwischen dem Laufwagen und dem Ausstellarm in eine sie freigebende Knicklage hierzu umstellbar ist,

daß der den Steueransatz tragende Hebelarm des zweiarmigen Hebels in der Strecklage des Kniehebels relativ zur Schiebe-Schließrichtung des Flügels der Lagerungsstelle des Stützhebels am Laufwagen nachlaufend vorgesehen ist,

und daß die Verbindungslasche ebenfalls als zweiarmiger Hebel ausgeführt ist und ihr über das Gelenk am Ausstellarm hinausragender Hebelarm über einen Zapfen schwenkverschieblich in einen am Flügel befindlichen Führungsschlitz o. dgl. eingreift, der an seinem der Parallelabstellage des Flügels zugeordneten Ende mit einer Rastaufnahme für den Zapfen versehen ist.

Der besondere vorteil dieser Ausgestaltung liegt darin, daß eine stabile Stützverbindung gegenüber dem in Parallelabstellage befindlichen Flügel gewährleistet wird.

In der Parallelabstellage des Flügels wirkt der über das Gelenk am Ausstellarm hinausragende Hebelarm der verbindungslasche nämlich als ein zusätzliches Stützglied, welches einer Winkelverdrehung der flügelseitigen Lagerstelle des Ausstellarms entgegenwirkt und daher die Haltefunktion der Ausstellvorrichtung erheblich verbessert.

Als besonders zweckmäßig und funktionssicher hat sich eine Ausbildung der Ausstellvorrichtung erwiesen, bei welcher nach Anspruch 10 die Rastaufnahme gegen den Führungsschlitz geneigt verläuft und ihr Neigungswinkel wenigstens annähernd Deckungslage mit einem Krümmungsbogen hat, dessen Zentrum mit dem Gelenk der Verbindungslasche an dem relativ zum Flügel in der Parallelabstellage befindlichen Ausstellarm aufweist.

Bei in Richtung gegen den feststehenden Rahmen hin auf den Flügel einwirkenden Kräften wird durch diese Ausgestaltung der Eingriff des Zapfens in die Rastaufnahme selbsttätig und zwangsläufig gesichert. Dabei kann nach Anspruch 11 die Rastaufnahme mit ihrem Ende vom feststehenden Rahmen weggerichtet am Flügel vorgesehen werden.

Anhand einer Zeichnung wird der Gegenstand der Erfindung nachfolgend ausführlich erläutert. Es zeigen bzw. zeigt die
Fig. 1 und 2 in Stirnansicht und Seitenansicht eine parallelabstellbare Kippschiebetür bei Schließstellung des Flügels,
Fig. 3 und 4 in Stirnansicht und Seitenansicht die parallelabstellbare Kippschiebetür bei in Kippstellung geöffnetem Flügel,
Fig. 5 und 6 in Stirnansicht und Seitenansicht die parallelabstellbare Kippschiebetür bei parallelabgestelltem und horizontal in Öffnungsstellung geschobenem Flügel,
Fig. 7 den in Fig. 1 und 3 im Bereich VII eingebauten Beschlag in der Draufsicht und in seiner den Fig. 2 und 4 entsprechenden Funktionsstellung,
Fig. 8 den wesentlichen Teil des Beschlages nach Fig. 7 in seiner der Fig. 6 entsprechenden Funktionsstellung,
Fig. 9 und 10 in Stirnansicht und Seitenansicht eine parallelabstellbare Kippschiebetür bei Schließstellung des Flügels,
Fig. 11 und 12 in Stirnansicht und Seitenansicht die parallelabstellbare Kippschiebetür bei in Kippstellung geöffnetem Flügel,
Fig. 13 und 14 in Stirnansicht und Seitenansicht die parallelabstellbare Kippschiebetür bei parallelabgestelltem und horizontal in Öffnungsstellung geschobenem Flügel,
Fig. 15 den in den Fig. 9 und 11 im Bereich XV eingebauten Beschlag in der Draufsicht und in seiner den Fig. 10 und 12 entsprechenden Funktionsstellung und
Fig. 16 den wesentlichen Teil des Beschlages nach Fig. 15 in seiner der Fig. 14 entsprechenden Funktionsstellung.

In den Fig. 1 bis 6 der Zeichnung ist eine Balkon- bzw. Terrassentür dargestellt, die in einem feststehenden Rahmen 1 einen ortsfest montierten Flügel 2 bzw. ein festes Türfeld 2 aufweist und die darüberhinaus mit einem beweglichen Flügel 3 ausgestattet ist.

Der bewegliche Flügel 3 kann dabei relativ zum feststehenden Rahmen 1 und zum fest montierten Flügel bzw. Türfeld 2 aus der in den Fig. 1 und 2 angedeuteten Schließlage entweder in Kippöffnungsstellung gebracht werden, wie das die Fig. 3 und 4 erkennen lassen. Er läßt sich aber auch gegenüber dem feststehenden Rahmen 1 und dem ortsfest montierten Flügel bzw. festen Türfeld 2 in eine parallel abgestellte Lage bringen und dann aus dem bereich der Durchgangsöffnung 4 des feststehenden Rahmens 1 in Horizontalrichtung vor den fest eingebauten Flügel bzw. das feste Türfeld 2 verschieben, wie das in den Fig. 5 und 6 zu sehen ist.

Um diese drei Stellungen des Flügels 3 relativ zum feststehenden Rahmen 1 sowie zum fest montierten Flügel bzw. zum festen Türfeld 2 zu ermöglichen wird zwischen dem Flügel 3 und dem feststehenden Rahmen 1 eine besondere Beschlaganordnung, nämlich ein sogenannter Kipp-Parallelabstell-Schiebebeschlag, vorgesehen, von der bzw. dem in den Fig. 1 bis 6 der Einfachheit halber nur die Bedienungshandhabe 5 am Flügel 3 sowie die obere Ausstellvorrichtung 6 und die untere Ausstellvorrichtung 7 zwischen Flügel 3 und feststehendem Rahmen 1 zu sehen sind.

Von der Kinematik her können die obere Ausstellvorrichtung 6 und die untere Ausstellvorrichtung 7 ähnlich ausgelegt sein. Der Grundaufbau der oberen Ausstellvorrichtung 6 kann jedoch auch von solchen Bauarten abgeleitet sein, wie sie für Fenster oder Türen mit Kipp- oder Drehkippflügel zum Einsatz gelangen und beispielsweise durch das DE-GM 1 774 702, das DE-GM 1 813 918 sowie die DE-AS 10 75 007 zum Stand der Technik gehören. Es muß lediglich dafür gesorgt sein, daß die rahmenseitigen Anlenkstellen dieser Ausstellvorrichtungen in eine horizontale Schiebeführung 8 am oberen Querholm des feststehenden Rahmens 1 ständig eingreifen und eine synchrone Bewegung ihrer Ausstellarme gesichert ist.

Die untere Ausstellvorrichtung 7 muß in jedem Falle so ausgelegt sein, daß sie das Gewicht des beweglichen Flügels 3 sicher trägt, während sie mit einer Laufschiene 9 am unteren Querholm des feststehenden Rahmens 1 zusammenwirkt.

Im vorliegenden Falle kommt es hauptsächlich auf Ausbildung und Wirkungsweise der unteren Ausstellvorrichtung 7 an, die in den Fig. 7 und 8 in ihrem Grundaufbau und jeweils in der Draufsicht gezeigt ist. Diese Ausstellvorrichtung 7 weist dabei mindestens zwei baugleiche Ausstellarme 10 auf, von denen jeder über eine Achse 11 auf im wesentlichen horizontaler Ebene verschwenkbar an einem Laufwagen 12 angelenkt ist.

Jeder dieser Laufwagen 12 ist dabei mit zwei um im wesentlichen horizontale Achsen frei drehbar gelagerten laufrollen 13 versehen, mittels denen er sich auf der Laufschiene 9 des feststehenden Rahmens 1 parallel zu dessen Ebene verfahrbar abstützt.

Die Ausstellarme 10 greifen mit ihrem anderen Ende über eine Achse 14 lediglich schwenkbar an der Unterkante des beweglichen Flügels 3 an.

Die beiden laufwagen 12 der Ausstellvorrichtung 7 stehen vorzugsweise über eine Kupplungsstange 15 in fester Verbindung, so daß ihre lagerachsen 11 für die beiden Ausstellarme 10 ständig in einem festen Abstand zueinander gehalten sind. Auch die Achsen 14 der Ausstellarme 10 greifen mit konstantem Abstand zueinander an der Unterkante des Flügels 3 an, dergestalt, daß der Flügel 3, die Laufwagen 12 mit der Kupplungsstange 15 sowie die beiden Ausstellarme 14 miteinander ein Lenkerparallelogramm bilden. Mit Hilfe dieses lenkerparallelogramms läßt sich der Flügel 3 quer zu seiner eigenen Ebene und auch quer zur Ebene des feststehenden Rahmens 1 zwischen der in Fig. 7 gezeigten Schließlage und der aus Fig. 8 ersichtlichen Parallelabstellage verstellen.

Während bei der der Fig. 7 entsprechenden Einstellung der Ausstellvorrichtung 7 eine Bewegung des Flügels 3 aus der den Fig. 1 und 2 entsprechenden Schließlage in die aus Fig. 3 und 4 ersichtliche Kippöffnungsstellung möglich ist, kann der Flügel 3 in der Parallelabstellage der Ausstellvorrichtung 7 nach Fig. 8 horizontal in die aus den Fig. 5 und 6 ersichtliche Öffnungsstellung geschoben werden.

Damit der Flügel 3 relativ zum feststehenden Rahmen 1 während seiner Horizontalverschiebung ständig sicher in der Parallelabstellage gegenüber dem feststehenden Rahmen 1 verbleibt, ist es notwendig, die Parallelabstellage zumindest der Ausstellarme 10 der unteren Ausstellvorrichtung 7 gegenüber dem feststehenden Rahmen 1 bzw. den auf dessen laufschiene 9 geführten Laufwagen 12 durch eine besondere Sperrvorrichtung 16 zu blockieren. Andererseits muß durch Aulösen der Sperrvorrichtung 16 die Blockierung der Parallelabstellage für die Ausstellarme 10 jedoch aufgehoben werden, sobald der Flügel 3 seine Schiebe-Schließendbewegung erreicht, damit er aus der Parallelabstellage nach Fig, 8 in die Schließlage nach Fig. 7 gegen den feststehenden Rahmen 1 angelegt werden kann.

Der Einfachheit halber wird eine Sperrvorrichtung 16 lediglich zwischen dem schließseitigen unteren Ausstellarm 10 und dem ihn tragenden Laufwagen 12 vorgesehen, obwohl es durchaus möglich ist, beiden Ausstellarmen 10 und Laufwagen 12 eine solche Sperrvorrichtung 16 zuzuordnen. Aufgrund des vorgesehenen Zusammenwirkens der beiden Ausstellarme 10 nach Art eines Lenkerparallelogramms reicht es jedoch völlig aus, die auslösbare Sperrvorrichtung 16 nur im Bereich des schließseitigen Ausstellarms 10 und des schließseitigen Laufwagens 12 vorzusehen.

Die Sperrvorrichtung 16 weist einen Stützhebel 17 auf, der um eine Achse 18 ausschließlich schwenkbar am Laufwagen 12, und zwar parallel zur Schwenkebene des Ausstellarms 10 verschwenkbar gelagert ist. Dabei ist der Stützhebel 17 als Winkelhebel ausgeführt, der einen kurzen Hebelarm 19 und einen langen Hebelarm 20 aufweist, die sich bezüglich der Achse 18 unter einem spitzen Winkel von weniger als 90°, beispielsweise etwa 60°, zueißander erstrecken.

Der kurze Hebelarm 19 des Stützhebels 17 trägt dabei an seinem Ende als Stützansatz eine auf der Achse 21 frei drehbare Leitrolle 22, während der andere Hebelarm 20 desselben über ein Gelenk 23 an eine Verbindungslasche 24 angeschlossen ist, die andererseits über eine Gelenk 25 ausschließlich schwenkbar am Ausstellarm 10 angreift. Dabei ist der Ausstellarm 10 mit einem Anschlag 26 versehen, welcher die Schwenkbewegung der Verbindungslasche 24 in einer Richtung, nämlich in Richtung gegen die Lagerachse 11 des Ausstellarms 10 am Laufwagen 12 hin, begrenzt.

Der Hebelarm 20 des Stützhebels 17 bildet mit der Verbindungslasche 24 über das Gelenk 23 einen Kniehebel 27, welcher sich im Verlauf der Schwenkbewegung des Ausstellarms 10 aus der _ beispielsweise nach links gerichteten _ Knicklage gemäß Fig. 7 bis in die, z.B. nach rechts gerichtete Strecklage gemäß Fig. 8 verlagern kann, wobei vorteilhaft die Strecklage nach Fig. 8 einer durch den Anschlag 26 bestimmten geringfügigen Knicklage entspricht, die entgegengesetzt zur Knicklage nach Fig. 7 gerichtet ist.

Die Knicklage des Kniehebels 27 nach Fig. 7 ist dabei derjenigen Schwenkstellung des Ausstellarms 10 zugeordnet, die der Schließlage bzw. der Kippöffnungsstellung des Flügels 3 am feststehenden Rahmen 1 gemäß den Fig. 2 und 4 entspricht. Die Strecklage des Kniehebels 27 nach Fig. 8 ist jedoch der Parallelabstellage des Ausstellarms 10 zugeordnet, dergestalt, daß diese Parallelabstellage blockiert wird, der Kniehebel 27 also als Sperrvorrichtung 16 wirksam ist.

Zum Auslösen der Sperrvorrichtung 16, also zur Freigabe der Parallelabstellage für den Ausstellarm 10, wirkt der Stützhebel 17 über die an seinem kurzen Hebelarm 19 drehbar gelagerte Leitrolle 22 mit einem am feststehenden Rahmen montierten Widerlager 28 zusammen, welches eine ausschließlich der Schiebe-Schließendbewegung des Flügels 2 zugeordnete, ortsfeste Leitkurve 29 hat. Diese Leitkurve 29 weist dabei eine von der Ebene des feststehenden Rahmens 1 weg in Richtung der Schiebe-Schließendbewegung ansteigende Anlauffläche 29a für die Leitrolle 22 auf. Sobald die Leitrolle 22 auf diese Anlaufschräge 29a der Leitkurve 29 trifft, wird der Stützhebel 17 zwangsläufig in Pfeilrichtung 30 um seine Lagerachse 18 gegenüber dem Laufwagen 12 verschwenkt. Das hat zur Folge, daß der Kniehebel 27 aus seiner Strecklage bzw. der leichten Knicklage nach rechts eine Verlagerungsbewegung _ nach links _ erfährt und damit die Sperrvorrichtung 16 ausgelöst wird.

Nunmehr kann der Laufwagen 12 mit seinem vorlaufenden Ende auf einen entgegen der Schiebe-Schließendbewegung abgefederten Anlaufpuffer 31 im Widerlager 28 treffen, so daß hierdurch seine Bewegungsenergie gebremst wird. Da die Sperrvorrichtung 16 ausgelöst ist, wirkt die Bewegungsenergie des Flügels 3 auf den Ausstellarm 10 ein, so daß dieser um die Achse 11 des Laufwagens 12 in Richtung gegen den feststehenden Rahmen 1 einschwenkt und dabei den Kniehebel 27 in Richtung der aus Fig. 7 ersichtlichen Knicktage bewegt. Hierbei tritt eine abwärts gerichtete Verlängerung des Kniegelenks 23 in eine Rastklaue 32 am ortsfesten Widerlager 28 im wesentlichen durch eine quer zur Ebene des Flügels 3 und des feststehenden Rahmens 1 gerichtete Schwenkbewegung ein. In der Eingriffslage mit der Rastklaue 32 wird dabei die Verlängerung des Kniegelenkes 23 fixiert, weil die Leitrolle 22 am Hebelarm 19 des Stützhebelks 17 von einer aufwärts gerichteten Verlängerung des Gelenkes 25 für die Verbindungslasche 24 am Ausstellarm 10 stützend hintergriffen ist.

Die hintere Begrenzungskante der Rastklaue 32 steht gegenüber der vorderen Begrenzungskante etwas vor, so daß sichergestellt ist, daß das Kniegelenk 23 des Kniehebels 27 in die Rastklaue 32 eintritt, bevor der Anlaufpuffer 31 seine eingeschobene Endlage erreicht.

Bei Einwirkung einer Öffnungskraft über die Bedienungshandhabe 5 am Flügel 3 hebt die Verlängerung des Gelenkes 25 vom Umfang der Leitrolle 22 ab. Hierdurch wird dann der Stützhebel 17 für eine Schwenkbewegung frei.

Durch das Zusammenwirken der Verlängerung des Kniegelenkes 23 mit der Rastklaue 22 wird dem Kniegelenk 23 eine Verlagerungsbewegung quer zur Ebene des feststehenden Rahmens 1 aufgezwungen, die auf den Kniehebel 27 im Sinne einer Streckung aus der Knicklage nach Fig. 7 einwirkt und mit einem Ausschwenken des Ausstellarms 10 von links nach rechts einhergeht. Hieraus resultiert dann ein Bewegungsimpuls für den Flügel 3 in entsprechender Richtung, welcher auch durch den auf den Laufwagen 12 einwirkenden Anlaufpuffer 31 unterstützt wird. Da hierbei der Stützhebel 17 mit seiner Leitrolle 22 bereits aus dem rahmenparallelen Bereich der Leitkurve 29 gelangt, bevor die Ausstellarme 10 der Ausstellvorrichtung 7 ihre endgültige Parallelabstellage eingenommen haben, kann der Kniehebel 27 ungehemmt bis in die Strecklage nach Fig. 8 gelangen, so daß damit die Sperrvorrichtung 16 wieder eingerückt ist.

Leitkurve 29, Anlaufpuffer 31 und Rastklaue 32 sind am ortsfesten Widerlager 28 in vorbestimmten Bezugslagen zueinander vorgesehen, so daß sowohl beim Schließen des Flügels 3 aus der Parallelabstellage als auch bei der Öffnungsbewegung desselben in diese eine einwandfreie Steuerung des Bewegungsablaufes für die Sperrvorrichtung 16 gewährleistet ist.

In den Fig. 9 bis 14 der Zeichnung ist eine Balkon- bzw. Terrassentür dargestellt, die in einem feststehenden Rahmen 1 einen orstfest montierten Flügel 2 bzw. ein festes Türfeld 2 aufweist und die darüberhinaus mit einem beweglichen Flügel 3 ausgestattet ist. Sie stimmt mit derjenigen nach den Fig. 1 bis 6 weitestgehend überein, so daß insoweit die vorstehend bereits gemachten Darlegungen zutreffen.

Ein wichtiges Ausgestaltungsmerkmal der Ausstellvorrichtung 7 an der Balkon- bzw. Terrassentür nach den Fig. 9 bis 14 besteht nach den Fig. 15 und 16 der Zeichnung aber darin, daß auch die Verbindungslasche 24 als zweiarmiger Hebel ausgeführt ist, wobei ihr Hebelarm 24a Teil des Kniehebels 27 ist, während ihr anderer Hebelarm 24b an seinem vom Gelenk 25 abgewendeten Ende einen Zapfen 33 trägt. Mit diesem Zapfen 33 greift der Hebelarm 24b in einen Führungsschlitz 34 ein, der am Flügel 3 vorgesehen ist. Dieser Führungsschlitz 34 erstrecht sich dabei wenigstens annähernd parallel zur Ebene des Flügels 3 und hat eine solche Länge, daß sich der Zapfen 33 zwischen der Stellung nach Fig. 15 und der Stellung nach Fig. 16 darin verschieben kann, wenn der Flügel 3 relativ zum feststehenden Rahmen 1 zwischen der Schließlage (Fig. 15) und der Parallelabstellage (Fig. 16) verlagert wird.

An seinem der Parallelabstellage des Flügels 3 zugeordneten Ende ist der Führungsschlitz 34 mit einer Rastaufnahme 35 für den Zapfen 33 des Hebelarms 24b versehen. Diese Rastaufnahme 35 verläuft dabei gegen den Führungsschlitz 34 geneigt, und zwar mit einem Neigungswinkel, der wenigstens annähernd Deckungslage mit einem Krümmungsbogen hat, dessen Zentrum mit dem Gelenk 25 der Verbindungslasche 24 am Ausstellarm 10 zusammenfällt, sobald der Ausstellarm 10 relativ zum Flügel 3 in die Parallelabstelllage nach Fig. 16 ausgeschwenkt ist.

Eine otimale Stützwirkung des Hebelarms 24b der Verbindungslasche 24 zwischen dem Flügel 3 und dem Ausstellarm 10 stellt sich ein, wenn die Rastaufnahme 35 mit ihrem Ende vom feststehenden Rahmen 1 weggerichtet am Flügel 3 angeordnet wird.

Der Zapfen 33 am Hebelarm 24b der Verbindungslasche 24 wird aus der Rastaufnahme 35 in den Bereich des Führungsschlitzes 34 zurückgeschwenkt, wenn der Flügel 3 seine Schiebe-Schließendbewegung erreicht und dabei die Leitrolle 22 des Stützhebels 17 auf die ortsfeste Leitkurve 29 trifft und dadurch der Kniehebel 27 aus seiner der Fig. 16 entsprechenden Strecklage in Richtung der der Fig. 7 entsprechenden Knicklage verstellt wird.

## Patentansprüche

1. Ausstellvorrichtung (6, 7) für einen zumindest parallelabstellbaren und in dieser Lage horizontal verschiebbaren Flügel (3) eines Fensters, einer Tür o. dgl. mit unteren Ausstellarmen (10) und oberen Ausstellarmen, bei welcher zumindest der oder die unteren Ausstellarme (10) einerseits am unteren Flügelquerholm und andererseits an einem bzw. je einem Laufwagen (12) jeweils drehbar gelagert sind (14, 11), mit einer auslösbaren Sperrvorrichtung (16) für wenigstens den oder die in Parallelabstellage (Fig. 8) befindlichen unteren Ausstellarme (10), die aus einem im Bereich des oder der Laufwagen (12) einerseits am Ausstellarm (10) angreifenden Stützhebel (17) besteht, welcher andererseits über einen Steueransatz (22) mit einem am feststehenden Rahmen (1) sitzenden Widerlager (28) durch die Schiebe-Schließendbewegung des Flügels (3) in und außer Wirkverbindung bringbar ist,
wobei der Stützhebel (17) ein am Laufwagen (12) ausschließlich verschwenkbar gelagerter (18), zweiarmiger Hebel (17; 19; 20) ist, der am Ende des dem feststehenden Rahmen (1) zugewendeten Hebelarms (19) den Steueransatz (22) trägt (21), dadurch gekennzeichnet, daß der dem Ausstellarm (10) zugewendete Hebelarm (20) an einer Verbindungslasche (24) ausschließlich schwenkbar angelenkt ist (23), die ebenfalls ausschließlich schwenkbar am Ausstellarm (10) angreift (25),
daß die Verbindungslasche (24) und der an ihr angreifende (23) Hebelarm (20) des Stützhebels (17) miteinander einen Kniehebel (27) bilden, welcher über den Steueransatz (22) des Stützhebels (17) und das rahmenseitige Widerlager (28) durch die Schiebe-Schließendbewegung des Flügels (3) zwangsläufig zumindest aus einer die Parallelabstellage des bzw. der Ausstellarme (10) sperrenden-Strecklage (Fig. 8) zwischen dem Laufwagen (12) und dem Ausstellarm (10) in eine sie freigebende Knicklage (Fig. 7) hierzu umstellbar ist,
und daß der den Steueransatz (22) tragende Hebelarm (19) des zweiarmigen Hebels (17; 19; 20) in der Strecklage des Kniehebels (27; Fig. 8) relativ zur Schiebe-Schließrichtung des Flügels (3) der Lagerungsstelle (18) des Stützhebels (17) am Laufwagen (12) nachlaufend vorgesehen ist (Fig. 8).

2. Ausstellvorrichtung nach Anspruch 1, dadurch gekennzeichnet, daß der zweiarmige Hebel (17) ein Winkelhebel (19, 20) ist, bei dem die beiden Hebelarme (19 und 20) unter einem spitzen Winkel zueinander verlaufen, wobei auch der Hebelarm (20) in der Strecklage des Kniehebels (27; Fig. 8) relativ zur Schiebe-Schließrichtung des Flügels (3) der Lagerungsstelle (18) des Stützhebels (17) am Laufwagen (12) nachlaufend vorgesehen ist (Fig. 8).

3. Ausstellvorrichtung nach einem der Ansprüche 1 und 2, dadurch gekennzeichnet, daß die die Parallelabstellage der Ausstellarme (10) sperrende Strecklage (Fig. 8) des Kniehebels (27) einer durch Anschlagbegrenzung (26) bestimmten, geringfügigen Knicklage entspricht, die entgegengesetzt zu der die Parallelabstellage der Ausstellarme (10) freigebenden Knicklage (Fig. 7) gerichtet ist.

4. Ausstellvorrichtung nach einem der Ansprüche 1 bis 3, dadurch gekennzeichnet, daß der Steueransatz (22) am Stützhebel (17) aus einer Leitrolle besteht, während das rahmenseitige Widerlager (28) von einer ausschließlich der Schiebe-Schließendstellung des Flügels (3) vor- und zugeordneten, ortsfesten Leitkurve (29, 29a) gebildet ist.

5. Ausstellvorrichtung nach einem der Ansprüche 1 bis 4, dadurch gekennzeichnet, daß das Kniegelenk (23) des Kniehebels (27) in dessen die Parallelabstelllage der Ausstellarme (10) freigebender Knicklage (Fig 7) in eine Rastklaue (32) am rahmenseitigen Widerlager (28) einrückbar ist.

6. Ausstellvorrichtung nach einem der Ansprüche 1 bis 5, dadurch gekennzeichnet, daß der Rastklaue (32) am Widerlager (28) ein entgegen der Richtung der Schiebe-Schließendbewegung abgefederter Anlaufpuffer (31) für den Laufwagen (12) zugeordnet ist.

7. Ausstellvorrichtung nach einem der Ansprüche 1 bis 6, dadurch gekennzeichnet, daß der Laufwagen (12) mit dem Anlaufpuffer (31) ausschließlich bei die Parallelabstellage der Ausstellarme (10) bereits freigebender Knicklage des Kniehebels (27) Stützkontakt einnimmt.

8. Ausstellvorrichtung nach einem der Ansprüche 1 bis 7, dadurch gekennzeichnet, daß bei der Schließlage des Flügels (3) am feststehenden Rahmen (1) entsprechender Knicklage des Kniehebels (27) der Steueransatz (22) des Stützhebels (17) von der Anlenkachse (25) der Verbindungslasche (24) am Ausstellarm (10) stützend hintergriffen ist (Fig. 7).

9. Ausstellvorrichtung (6, 7) für einen zumindest parallelabstellbaren und in dieser Lage horizontalverschiebbaren Flügel (3) eines Fensters, einer Tür o. dgl. mit unteren Ausstellarmen (10) und oberen Ausstellarmen, bei welcher zumindest der oder die unteren Ausstellarme (10) einerseits am unteren Flügelquerholm und andererseits an einem bzw. je einem Laufwagen (12) jeweils drehbar gelagert sind, (14, 11), mit einer auslösbaren Sperrvorrichtung (16) für wenigstens den oder die in Parallelabstellage (Fig. 8) befindlichen unteren Ausstellarme (19), die aus einem im Bereich des oder der Laufwagen (12) einerseits am Ausstellarm (10) angreifenden Stützhebel (17) besteht, welcher andererseits über einen Steueransatz (22) mit einem am feststehenden Rahmen (19) sitzenden Widerlager (28) durch die Schiebe-Schließendbewegung des Flügels (3) in und außer Wirkverbindung bringbar ist, wobei
der Stützhebel (17) ein am Laufwagen (12) ausschließlich verschwenkbar gelagerter (18), zweiarmiger Hebel (17; 19; 20) ist, der am Ende des dem feststehenden Rahmen (1) zugewendeten Hebelarms (19) den Steueransatz (22) trägt (21), dadurch gekennzeichnet, daß der dem Ausstellarm (10) zugewendete Hebelarm (20) an einer Verbindungslasche (24) ausschließlich schwenkbar angelenkt ist (23), die ebenfalls ausschließlich schwenkbar am Ausstellarm (10) angreift (25),
daß ferner die Verbindungslasche (24) und der an ihr angreifende (23) Hebelarm (20) des Stützhebels (17) miteinander einen Kniehebel (27) bilden,
welcher über den Steuerarm (22) des Stützhebels (17) und das rahmenseitige Widerlager (28) durch die Schiebe-Schließendbewegung des Flügels (3) zwangsläufig zumindest aus einer die Parallelabstellage des bzw. der Ausstellarme (10) sperrenden Strecklage (Fig. 8) zwischen dem Laufwagen (12) und dem Ausstellarm (10) in eine sie freigebende Knicklage (Fig. 7) hierzu umstellbar ist,
daß der den Steueransatz (22) tragende Hebelarm (19) des zweiarmigen Hebels (17; 19; 20) in der Strecklage des Kniehebels (27; Fig. 8) relativ zur Schiebe-Schließrichtung des Flügels (3) der Lagerungsstelle (18) des Stützhebels (17) am Laufwagen (12) nachlaufend vorgesehen ist (Fig. 8),
und daß die Verbindungslasche (24) ebenfalls als zweiarmiger Hebel (24a, 24b) ausgeführt ist
sowie ihr über das Gelenk (25) am Ausstellarm (10) hinausragender Hebelarm (24b) über einen Zapfen (33) schwenkverschieblich in einen am Flügel (3) befindlichen Führungsschlitz (34) eingreift,
der an seinem der Parallelabstellage des Flügels (3) zugordneten Ende mit einer Rastaufnahme (35) für den Zapfen (33) versehen ist.

10. Ausstellvorrichtung nach Anspruch 9, dadurch gekennzeichnet, daß die Rastaufnahme (35) gegen den Führungsschlitz (34) geneigt verlauft und ihr Neigungswinkel wenigstens annähernd Deckungslage mit einem Krümmungsbogen hat, dessen Zentrum mit dem Gelenk (25) der Verbindungslasche (24) an dem relativ zum Flügel (3) in der Parallelabstellage (Fig. 8) befindlichen Ausstellarm (10) fluchtet.

11. Ausstellvorrichtung nach einem der Ansprüche 9 und 10, dadurch gekennzeichnet, daß die Rastaufnahme (35) mit ihrem Anschlagende vom feststehenden Rahmen (1) weggerichtet am Flügel (3) vorgesehen ist.

## Claims

1. A stay mechanism (6, 7) for a moving panel (3) of a window or door or the like, the panel being movable horizontally in a position in which it is at least offset parallel to its closed position, the stay mechanism (6, 7) having bottom stay arms (10) and top stay arms, at least the or each bottom stay arm (10) being rotatably mounted (14, 11) at one end on the bottom transverse member of the panel and at the other end on a trolley (12) or on one trolley (12) each, releasable locking means (16) being provided for at least the or each bottom stay arm (10) when the same is in the parallel offset position (Fig. 8), the releasable locking means (16) comprising a support lever (17) connected at one end near the or each trolley (12) to the stay arm (10), the other end of the support lever (17) being movable, through the agency of an actuating lug (22) and by the sliding closing end movement of the panel (3), into and out of operative engagement with an abutment (28) disposed on the fixed frame (1), the support lever (17) being a double-armed lever (17; 19; 20) which is mounted (18) solely for pivoting on the trolley (12) and which carries (21) the actuating lug (22) at the end of the lever arm (19) near the fixed frame (1),
characterised in that the lever arm (20) near the stay arm (10)is articulated to a connecting link (24) solely for pivoting and the connecting link (24) is also connected (25) solely for pivoting to the stay arm (10);
the connecting link (24) and the support lever arm (20) engaging (23) the same together form a toggle (27) which, through the aency of the actuating lug (22) and the abutment (28) can be changed over by the sliding closing end movement of the panel (3) automatically at least from an extended position (Fig. 8) between the trolley (12) and the stay arm (10), such position locking the parallel offset position of the or each stay arm (10), into a bent position (Fig. 7) releasing the parallel offset position, and
when the toggle (27; Fig. 8) is in its extended position the lever arm (19) trails the mounting (18) of the lever (17) on the trolley (12) in relation to the sliding closing direction of the panel (3) (Fig. 8).

2. A stay mechanism according to claim 1, characterised in that the double armed lever (17) is a bent lever (19, 20) whose two lever arms (19, 20) converge at an acute angle, and when the toggle (27; Fig. 8) is in its extended position the lever arm (20) trails the mounting (18) in relation to the sliding closing direction of the panel (3) (Fig. 8).

3. A stay mechanism according to claim 1 and/or 2, characterised in that the extended position (Fig. 8) of the toggle (27) which locks the parallel offset position of the stay arms (10) corresponds to a slightly bent position which is determined by an abutment (26) and which is directed oppositely to the bent position (Fig. 7) releasing the parallel offset position of the stay arms (10).

4. A stay mechanism according to any of claims 1 to 3, characterised in that the lug (22) is in the form of a guide roller while the abutment (28) on the fixed frame is in the form of a fixed guide cam (29, 29a) disposed exclusively before, and associated exclusively with, the sliding closing end position of the panel (3).

5. A stay mechanism according to any of claims 1 to 4, characterised in that the toggle joint (23) of the toggle (27) is engageable, when the toggle (27) is in its bent position (Fig. 7) releasing the parallel offset position of the stay arms (10), in a catch claw (32) on the abutment (28).

6. A stay mechanism according to any of claims 1 to 5, characterised in that a stop buffer (31) sprung in the opposite direction to the sliding closing end movement and operative for the trolley (12) is associated with the catch claw (32).

7. A stay mechanism according to any of claims 1 to 6, characterised in that the trolley (12) runs into support or bearing contact with the buffer (31) solely when the toggle (27) is in its bent position already releasing the parallel offset position of the stay arms (10).

8. A stay mechanism according to any of claims 1 to 7, characterised in that when the toggle (27) is in its bent position corresponding to the closed position of the panel (3) on the fixed frame (1), the pivot (25) of the connecting link (24) on the stay arm (10) engages supportingly behind the lug (22) of the support lever (17) (Fig. 7).

9. A stay mechanism (6, 7) for a moving panel (3) of a window or door or the like, the panel being movable horizontally in a position in which it is at least offset parallel to its closed position, the stay mechanism (6, 7) having bottom stay arms (10) and top stay arms, at least the or each bottom stay arm (10) being rotatably mounted (14, 11) at one end on the bottom transverse member of the panel and at the other end on a trolley (12) or on one trolley (12) each, releasable locking means (16) being provided for at least the or each bottom stay arm (10) when the same is in the parallel offset position (Fig. 8), the releasable locking means (16) comprising a support lever (17) connected at one end near the or each trolley (12) to the stay arm (10), the other end of the support lever (17) being movable, through the agency of an actuating lug (22) and by the sliding closing end movement of the panel (3), into and out of operative engagement with an abutment (28) disposed on the fixed frame (1), the support lever (17) being a double-armed lever (17; 19; 20) which is mounted (18) solely for pivoting on the trolley (12) and which carries (21) the actuating lug (22) at the end of the lever arm (19) near the fixed frame (1),
characterised in that the lever arm (20) near the stay arm (10) is articulated to a connecting link (24) solely for pivoting and the connecting link (24) is also connected (25) solely for pivoting to the stay arm (10);
the connecting link (24) and the support lever arm (20) engaging (23) the same together form a toggle (27) which, through the agency of the actuating lug (22) and the abutment (28) can be changed over by the sliding closing end movement of the panel (3) automatically at least from an extended position (Fig. 8) between the trolley (12) end the stay arm (10), such position locking the parallel offset position of the or each stay arm (10), into a bent position (Fig. 7) releasing the parallel offset position, and;
when the toggle (27; Fig. 8) is in its extended position the lever arm (19) trails the mounting (18) of the lever (17) on the trolley (12) in relation to the sliding closing direction of the panel (3) (Fig. 8), end
the connecting link (24) is also in the form of a double-armed lever (24a, 24b) end
its lever arm (24b) projecting beyond the articulation (25) on the stay arm (10) engages for pivoting movement by way of a pin (23) in a guide slot (34) in the panel (3),
the guide slot (34) being formed, at its end associated with the parallel offset position of the panel (3), with a catch recess (35) for the pin (33).

10. A stay mechanism according to claim 9, characterised in that the catch recess (35) is inclined relatively to the guide slot (34) and its angle of inclination coincides at least substantially with a curve arc whose centre is in alignment with the articulation (25) of the connecting link (24) on the stay arm (10) which is in the parallel offset position (Fig. 8) relatively to the panel (3).

11. A stay mechanism according to claim 9 and/or 10, characterised in that the catch recess (35) is disposed on the panel (3) with its struck end directed away from the fixed frame (1).

## Revendications

1. Dispositif d'ouverture (6, 7) pour un battant de fenêtre ou pour un vantail (3) de porte ou encore pour un panneau d'un autre élément de fermeture de baie du même genre pouvant être placé au moins en position de parallélisme par rapport à sa position de fermeture et pouvant, dans cette position de parallélisme, être déplacé horizontalement, dispositif d'ouverture qui comporte des bras à déploiement inférieurs (10), d'écartement, et des bras à déploiement supérieurs d'écartement, dans le cas duquel au moins le bras à déploiement inférieur, d'écartement, ou les bras à déploiement inférieurs (10), d'écartement, sont montés chacun avec possibilité de rotation ((en 14 et en 11), d'une part, sur la traverse inférieure du battant de la fenêtre ou du vantail de la porte ou encore du panneau de l'autre élément de fermeture de baie du même genre dont il s'agit et, d'autre part, sur un chariot (12), le dispositif d'ouverture étant muni d'un dispositif de blocage défaisable (16) pour au moins le bras à déploiement inférieur, d'écartement, ou pour les bras à déploiement inférieurs (10), d'écartement, se trouvant dans la position qui correspond à la position de parallélisme précitée (figure 8), dispositif de blocage (16) qui comporte un levier d'appui (17) attaquant, d'une part, dans la zone du chariot (12) ou des chariots (12), le bras à déploiement (10), levier d'appui (17) qui, d'autre part, par une saillie de commande (22), peut être amené, sous l'effet du mouvement de fin de fermeture par coulissement du battant de la fenêtre ou du vantail (3) de la porte ou encore du panneau de l'autre élément de fermeture de baie du même genre dont il s'agit, à passer en liaison d'action avec un contre-appui (28) prenant appui sur le dormant de la fenêtre ou sur le bâti (1) de la porte ou encore sur le dormant de l'autre élément de fermeture de baie du même genre dont il s'agit, et à quitter cet été de liaison d'action, le levier d'appui (17) étant un levier à deux bras (17; 19; 20) monté (en 18) sur le chariot (12) de façon à pouvoir effectuer exclusivement un mouvement de pivotement, levier à deux bras (17; 19; 20) qui, à l'extrémité du bras de levier (19) tournée vers le dormant de la fenêtre ou vers le bâti (1) de la porte ou encore vers le dormant de l'autre élément de fermeture de baie du même genre dont il s'agit, porte (en 21) la saillie de commande (22), le dispositif d'ouverture étant caractérisé
en ce que le bras de levier (20), tourné vers le bras à déploiement(10), d'écartement, est articulé (en 23) à une bielle de liaison (24) de façon à pouvoir effectuer exclusivement un mouvement de pivotement, bielle de liaison (24) qui, elle aussi, de façon à pouvoir effectuer exclusivement un mouvement de pivotement, attaque (en 25) le bras à déploiement (10), d'écartement,
en ce que la bielle de liaison (24) et le bras de levier (20) du levier d'appui (17), qui attaque (en 23) cette bielle de liaison (24), forment ensemble un levier coudé (27) qui, par l'intermédiaire de la saillie de commande (22) du levier d'appui (17) et par l'intermédiaire du contre-appui (28), prévu côté dormant de la fenêtre ou côté bâti de la porte ou encore côté l'autre élément de fermeture de baie du même genre dont il s'agit, peut de façon forcée, sous l'effet du mouvement de fin de fermeture par coulissement du battant de la fenêtre ou du vantail (3) de la porte ou encore du panneau de l'autre élément de fermeture de baie en question, être amené à passer au moins d'une position d'extension (figure 8) entre le chariot (12) et le bras à déploiement (10), d'écartement, position d'extension pour laquelle le bras à déploiement (10), d'écartement, ou les bras à déploiement (10), d'écartement, sont bloqués dans la position qui correspond à la position de parallélisme du battant ou du vantail ou encore du panneau par rapport à la position de fermeture, à une position de pliage (figure 7) pour laquelle le bras à déploiement (10), d'écartement, ou les bras à déploiement (10), d'écartement, sont libérés de la position précitée correspondant à la position de parallélisme du battant ou du vantail ou encore du panneau,
et en ce que le bras de levier (19), portant la saillie de commande (22), du levier à deux bras (17; 19; 20) est prévu de telle sorte que, par rapport au sens de la fermeture par coulissement du battant de la fenêtre ou du vantail (3) de la porte ou encore du panneau de l'autre élément de fermeture de baie du même genre dont il s'agit, il se trouve à l'arrière du point de montage et d'appui (18) du levier d'appui (17) sur le chariot (12), lorsque le levier coudé (27) se trouve dans la position d'extension (figure 8).

2. Dispositif d'ouverture suivant la revendication 1, caractérisé en ce que le levier à deux bras (17) est un levier coudé (19, 20) dans le cas duquel les deux bras de levier (19 et 20) suivent l'un par rapport à l'autre une allure telle qu'ils forment entre eux un angle aigu, le bras de levier (20) étant prévu de telle sorte que, par rapport au sens de la fermeture par coulissement du battant de la fenêtre ou du vantail (3) de la porte ou encore du panneau de l'autre élément de fermeture de baie du même genre dont il s'agit, il se trouve à l'arrière du point de montage (18) et d'appui du levier d'appui (17) sur le chariot (12), lorsque le levier coudé (27) se trouve dans la position d'extension (figure 8).

3. Dispositif d'ouverture suivant l'une ou l'autre des revendications 1 et 2, caractérisé en ce que la position d'extension (figure 8) du levier coudé (27) pour laquelle les bras à déploiement (10), d'écartement, sont bloqués dans la position qui correspond à la position de parallélisme du battant de la fenêtre ou du vantail de la porte ou encore du panneau de l'autre élément de fermeture de baie du même genre dont il s'agit par rapport à la position de fermeture qui correspond à une position de faible pliage qui est déterminée par la limitation d'une butée d'arrêt (26), faible position de pliage qui est dirigée dans le sens opposé à celui de la position de pliage (figure 7) pour laquelle les bras à déploiement (10), d'écartement, sont libérés de la position qui correspond à la position de parallélisme précitée.

4. Dispositif d'ouverture suivant l'une quelconque des revendications 1 à 3, caractérisé en ce que la saillie de commande (22) dont est muni le levier d'appui (17) est constituée par un galet de guidage, tandis que le contre-appui (28), qui se trouve côté dormant de la fenêtre ou côté bâti de la porte ou encore côté dormant de l'autre élément de fermeture de baie du même genre dont il s'agit, est formé par une came de guidage fixe (29, 29a) qui se trouve à l'avant du galet de guidage exclusivement à la position de fin de fermeture par coulissement du battant de la fenêtre ou du vantail (3) de la porte ou encore du panneau de l'autre élément de fermeture de baie en question.

5. Dispositif d'ouverture suivant l'une quelconque des revendications 1 à 4, caractérisé en ce que l'articulation de coude (23) du levier coudé (27) peut, lorsque le levier coudé (27) se trouve dans la position de pliage (figure 7) pour laquelle les bras à déploiement (10), d'écartement, sont libérés de la position qui correspond à la position de parallélisme du battant de la fenêtre ou du vantail de la porte ou encore du panneau de l'autre élément de fermeture de baie du même genre dont il s'agit par rapport à la position de fermeture, être amené en engagement dans une griffe d'arrêt (32) dont est muni le contre-appui (28) prévu côté dormant de la fenêtre ou côté bâti de la porte ou encore côté dormant de l'autre élément de fermeture de baie en question

6. Dispositif d'ouverture suivant l'une quelconque des revendications 1 à 5, caractérisé en ce que la griffe d'arrêt (32) dont est muni le contre-appui (28), il est adjoint, pour le chariot (12), un tampon (31) à effet d'amortissement dans le sens opposé au sens du mouvement de fin de fermeture par coulissement.

7. Dispositif d'ouverture suivant l'une quelconque des revendications 1 à 6, caractérisé en ce que le chariot (12) entre exclusivement en contact d'appui avec le tampon (31) lorsque le levier coudé (27) prend la position de pliage pour laquelle les bras à déploiement (10), d'écartement, sont déjà libérés de la position qui correspond à la position de parallélisme du battant de la fenêtre ou du vantail de la porte ou encore du panneau de l'autre élément de fermeture de baie du même genre dont il s'agit par rapport à la position de fermeture.

8. Dispositif d'ouverture suivant l'une quelconque des revendications 1 à 7, caractérisé en ce que, pour la position de pliage du levier coudé (27) qui correspond à la position de fermeture du battant de la fenêtre contre le dormant ou du vantail (3) de la porte contre le bâti (1) ou encore du panneau de l'autre élément de fermeture de baie du même genre dont il s'agit contre le dormant, la saillie de commande (22) dont est muni le levier d'appui (17) est prise de l'arrière avec effet d'appui (figure 7) par l'axe d'articulation (25) par lequel la bielle de liaison (24) est articulée au bras à déploiement (10), d'écartement.

9. Dispositif d'ouverture (6, 7) pour un battant de fenêtre ou pour un vantail (3) de porte ou encore pour un panneau d'un autre élément de fermeture de baie du même genre pouvant être placé au moins en position de parallélisme par rapport à sa position de fermeture et pouvant, dans cette position de parallélisme, être déplacé horizontalement, dispositif d'ouverture qui comporte des bras à déploiement inférieurs (10), d'écartement et des bras à déploiement supérieurs, d'écartement, dans le cas duquel au moins le bras à déploiement inférieur d'écartement, ou les bras à déploiement inférieurs (10), d'écartement, sont montés chacun avec possibilité de rotation (en 14 et en 11), d'une part, sur la traverse inférieure du battant de la fenêtre ou du vantail de la porte ou encore du panneau de l'autre élément de fermeture de baie du même genre dont il s'agit et, d'autre part, sur un chariot (12), le dispositif d'ouverture étant muni d'un dispositif de blocage défaisable (16) pour au moins le bras à déploiement inférieur, d'écartement, ou pour les bras à déploiement inférieurs (10), d'écartement se trouvant dans la position qui correspond à la position de parallélisme précitée (figure 8), dispositif de blocage (16) qui comporte un levier d'appui (17) attaquant, d'une part, dans la zone du chariot (12) ou des chariots (12), le bras à déploiement (10), levier d'appui (17) qui, d'autre part, par une saillie de commande (22), peut être amené, sous l'effet du mouvement de fin de fermeture par coulissement du battant de la fenêtre ou du vantail (3) de la porte ou encore du panneau de l'autre élément de fermeture de baie du même genre dont il s'agit, à passer en liaison d'action avec un contre-appui (28) prenant appui sur le dormant de la fenêtre ou sur le bâti (1) de la porte ou encore sur le dormant de l'autre élément de fermeture de baie du même genre dont il s'agit, et à quitter cet état de liaison d'action, le levier d'appui (17) étant un levier à deux bras (17; 19; 20) monté (en 18) sur le chariot (12) de façon à pouvoir effectuer exclusivement un mouvement de pivotement, levier à deux bras (17; 19; 20) qui, à l'extrémité du bras de levier (19) tournée vers le dormant de la fenêtre ou vers le bâti (1) de la porte ou encore vers le dormant de l'autre élément de fermeture de baie du même genre dont il s'agit, porte (en 21) la saillie de commande (22), le dispositif d'ouverture étant caractérisé
en ce que le bras de levier (20), tourné vers le bras à déploiement (10), d'écartement, est articulé (en 23) à une bielle de liaison (24) de façon à pouvoir effectuer exclusivement un mouvement de pivotement,
bielle de liaison (24) qui, elle aussi, de façon à pouvoir effectuer exclusivement un mouvement de pivotement, attaque (en 25) le bras à déploiement (10), d'écartement, en ce qu'en outre, la bielle de liaison (24) et le bras de levier (20) du levier d'appui (17), qui attaque (en 23) cette bielle de liaison (24), forment ensemble un levier coudé (27)
qui, par l'intermédiaire de la saillie de commande (22) du levier d'appui (17) et par l'intermédiaire du contre-appui (28), prévu côté dormant de la fenêtre ou côté bâti de la porte ou encore côté dormant de l'autre élément de fermeture de baie du même genre dont il s'agit, peut de façon forcée, sous l'effet du mouvement de fin de fermeture par coulissement du battant de la fenêtre ou du vantail (3) de la porte ou encore du panneau de l'autre élément de fermeture de baie en question, être amené à passer au moins d'une position d'extension (figure 8) entre le chariot (12) et le bras à déploiement (10), d'écartement, position d'extension pour laquelle le bras à déploiement (10), d'écartement, ou les bras à déploiement (10), d'écartement, sont bloqués dans la position qui correspond à la position de parallélisme du battant ou du vantail ou encore du panneau par rapport à la position de fermeture, à une position de pliage (figure 7) pour laquelle le bras à déploiement (10), d'écartement, ou les bras à déploiement (10), d'écartement, sont libérés de la position précitée (figure 7) correspondant à la position de parallélisme du battant ou du vantail ou encore du panneau,
en ce que le bras de levier (19), portant la saillie de commande (22), du levier à deux bras (17; 19; 20) est prévu de telle sorte que, par rapport au sens de la fermeture par coulissement du battant de la fenêtre ou du vantail (3) de la porte ou encore du panneau de l'autre élément de fermeture de baie du même genre dont il s'agit, il se trouve à l'arrière du point de montage et d'appui (18) du levier d'appui (17) sur le chariot (12), lorsque le levier coudé (27) se trouve dans la position d'extension (figure 8),
et en ce que la bielle de liaison (24) est également prévue sous la forme d'un levier à deux bras (24a, 24b) et que son bras de levier (24b), qui s'avance au-delà de son articulation (25) au bras à déploiement (10), d'écartement, est en engagement par un bouton (33), avec possibilité de déplacement par pivotement, avec une fente ou boutonnière de guidage (34) formée dans le battant ou dans le vantail (3) ou encore dans le panneau, fente ou boutonnère de guidage (34) qui, à son extrémité correspondant à la position de parallélisme du battant ou du vantail (3) ou encore du panneau par rapport à la position de fermeture, présente un cran d'arrêt (35) pour le bouton (33).

10. Dispositif d'ouverture suivant la revendication 9, caractérisé en ce que le cran d'arrêt (35) suit une allure inclinée par rapport à la fente ou boutonnière (34) et que l'angle d'inclinaison du cran d'arrêt est au moins approximativement en position de coïncidence avec un arc de courbure dont le centre est en alignement avec l'articulation (25) par laquelle la bielle de liaison (24) est articulée au bras à déploiement (10), d'écartement, qui se trouve, par rapport au battant ou au vantail (3) ou encore au panneau, dans la position qui correspond à la position de parallélisme du battant ou du vantail ou encore du panneau par rapport à la position de fermeture (figure 8).

11. Dispositif d'ouverture suivant l'une ou l'autre des revendications 9 et 10, caractérisé en ce que le cran d'arrêt (35) est prévu dans le battant ou dans le vantail (3) ou encore dans le panneau de telle sorte que son extrémité d'arrêt soit dirigée de façon à aller en s'éloignant du dormant de la fenêtre ou du bâti (1) de la porte ou encore du dormant de l'autre élément de fermeture de baie du même genre dont il s'agit.
